# EUROPÄISCHE PATENTSCHRIFT

(11) **EP 1 814 058 B1**
(45) Veröffentlichungstag und Bekanntmachung des Hinweises auf die Patenterteilung: **01.06.2011**
(21) Anmeldenummer: 06001633.4
(22) Anmeldetag: 26.01.2006
(51) Int. Cl.: G06K 1/12, G07D 7/12, B41M 3/14, G06K 19/06, H04N 3/00

(54) **Verfahren und Einrichtung zur Erfassung der Änderung der Lumineszenzintensität eines Leuchtstoffs**
Method and device for measuring the change in the luminescence intensity of a phosphor
Procédé et dispositif destinés à l'enregistrement de la modification de l'intensité luminescente d'une substance fluorescente

(43) Veröffentlichungstag der Anmeldung: 01.08.2007
(73) Patentinhaber: Microscan Systems, Inc., Renton, WA 98057 (US)
(72) Erfinder: Alberts, Gerhard, 76448 Durmersheim (DE); Blaich, Wolfgang, 76275 Ettlingen (DE); Hodapp, Andreas, 76137 Karlsruhe (DE); Schorb, Herbert, Dr., 76199 Karlsruhe (DE)
(74) Vertreter: MERH-IP Matias Erny Reichl Hoffmann

(56) Entgegenhaltungen:
- EP-A- 1 265 199
- DE-A1- 3 020 652
- DE-A1- 10 259 293
- US-A- 5 663 552
- US-A1- 2002 109 100

## Beschreibung

Die Erfindung betrifft ein Verfahren zur Erfassung der zeitlichen Änderung der Lumineszenzintensität eines durch Licht angeregten Leuchtstoffes, welcher zur Markierung eines Objektes vorgesehen ist. Darüber hinaus betrifft die Erfindung eine Einrichtung, welche zur Durchführung des Verfahrens geeignet ist.

Zum unsichtbaren Markieren bzw. Kennzeichnen von Objekten werden gewöhnlich so genannte Luminophore verwendet, wodurch es z. B. möglich ist, Plagiate von Originalen zu unterscheiden. Wird beispielsweise ein mit einer Lumineszenzfarbe versehenes Objekt durch UV-Licht angeregt, leuchtet das Objekt mit abnehmender Lumineszenzintensität, wobei die Abnahme dieser Intensität als Sicherheits- und/oder Erkennungszeichen genutzt werden kann. Die Intensitätsabnahme zu erfassen gestaltet sich insbesondere deshalb schwierig, weil diese in einem Zeitintervall zwischen 100 Mikrosekunden und 1 Millisekunde zu untersuchen ist, Bildaufnahmeeinrichtungen allerdings gewöhnlich mehr als 5 Millisekunden benötigen, um ein Objekt aufzunehmen.

Um die Intensitätsveränderung bzw. -abnahme in diesem kleinen Zeitintervall zwischen 100 Mikrosekunden und 1 Millisekunde aufzunehmen, kann man eine Bildaufnahmeeinrichtung in Form eines CMOS-Sensors mit einem Global (Central)-Shutter einsetzen. Diese Verschlusseinrichtung ermöglicht eine globale und gleichzeitige Belichtung bei pixelsynchronem Ausleseverhalten, wobei die Intensitätsabnahme durch geeignete Photodioden erfasst werden kann.

Aus der US 5,663,552 ist ein tragbares Bildverarbeitungsgerät mit einem zweidimensionalen CCD-Sensor bekannt.

EP 1 265 199 A2 offenbart eine Vorrichtung zur Untersuchung von Dokumenten. Ein Streuelement streut das von einem Dokument ausgehende Licht, wobei mindestens zwei Detektoreinheiten so angeordnet sind, dass diese das gestreute Licht erfassen können. Dadurch wird die Zuverlässigkeit im Rahmen der Untersuchung beispielsweise der Lumineszenzeigenschaften des Dokuments erhöht.

DE 102 59 293 A1, gegen die die Ansprüche abgegrenzt sind, beschreibt eine Vorrichtung für die Überprüfung der Echtheit einer Banknote, die zwischen einer Lichtquelle und einem Detektor angeordnet ist. Die Lichtquelle erregt einen Merkmalsstoff, welcher Lumineszenzlicht emittiert, wobei das Abklingverhalten des emittierten Lumineszenzlichts mit dem einer echten Banknote verglichen wird.

Der Erfindung liegt die Aufgabe zugrunde, ein Verfahren der eingangs genannten Art anzugeben, welches die Erfassung der zeitlichen Änderung der Lumineszenzintensität vereinfacht. Darüber hinaus ist eine Einrichtung anzugeben, welche zur Durchführung des Verfahrens geeignet ist.

Die Erfindung ist in den Ansprüchen definiert; sie löst diese Aufgabe.

Vorteilhaft ist, dass zur Erfassung der Abnahme und/oder der Änderung der Lumineszenzintensität auf den Einsatz von Photodioden verzichtet werden kann. Der ohnehin zur Objekterkennung vorhandene Sensor wird auch zur Erfassung der Abnahme der Lumineszenzintensität genutzt.

Eine Verschlusseinrichtung für Bildaufnahmeeinrichtungen, durch welche das Abbild eines Objektes durch die Aufnahme von einzelnen Zeilen entsteht, ist als so genanntes "Rolling-Shutter" bekannt. Die Aufnahme der Intensitätsveränderung bzw. -abnahme erfolgt z. B. in einem Zeitintervall zwischen 100 Mikrosekunden und 1 Millisekunde, wobei eine Bildaufnahmeeinrichtung mit CMOS-Sensor, welcher den Rolling-Shutter beinhaltet, eingesetzt wird. Diese Verschlusseinrichtung ermöglicht eine zeitversetzte Aufnahme um die Zeit von einer Zeile zur n-ten Zeile und damit das Erfassen der Intensitätsveränderung der Lumineszenzfarbe. Die Aufnahme einer Zeile umfasst das Rücksetzen aller Bildpunkte einer Zeile, das Integrieren aller Bildpunkte sowie das Auslesen aller Bildpunkte, wobei erst mit dem Abschluss der Integration der Inhalt der Bildpunkte einer Zeile fixiert ist.

In einer Ausgestaltung der Erfindung ist vorgesehen, den Verlauf der Abnahme und/oder der Änderung der Lumineszenzintensität zu errechnen. Dieser Verlauf kann als weiteres Sicherheits- und/oder Erkennungszeichen genutzt werden, um Plagiate von Originalen unterscheiden zu können.

Anhand der Zeichnung, in der ein Ausführungsbeispiel der Erfindung veranschaulicht ist, werden im Folgenden die Erfindung, deren Ausgestaltungen sowie Vorteile näher erläutert. Es zeigen:
- Figur 1: eine Lumineszenzkurve,
- Figur 2: eine Darstellung von Auswerteergebnissen und
- Figur 3: eine Einrichtung zur Erfassung der Lumineszenz- intensität.

In Figur 1 ist mit 1 eine Lumineszenzkurve eines durch ein Blitzlicht 2 (Figur 3) kurzzeitig zu einem Zeitpunkt t0 angeregten Leuchtstoffes dargestellt, welcher auf einem Objekt 3, z. B. auf einem Getränkegebinde, zu dessen Markierung aufgebracht ist. Ein an sich bekannter mit einem Rolling-Shutter versehener Sensor 4 einer Bildaufnahmeeinrichtung 5, welche mit einem Objektiv 6 versehen ist, ist zur zeilenweisen Bildaufnahme des Objekts 3 vorgesehen, wobei die Bildaufnahme des Objektes 3 eine Anzahl Bildpunkte pro Zeile und Spalte umfasst. Die aufgezeichneten Bildpunkte werden in einem Speicher einer Auswerteeinheit 7 hinterlegt, wobei diese Auswerteeinheit 7 mit einer geeigneten Software zum Auslesen und zur Weiterverarbeitung der Bildpunkte versehen ist.

Im Folgenden wird angenommen, dass die Bildpunkte ausgewertet werden, welche zu einem Zeitpunkt t1 und zu einem Zeitpunkt t2 aufgezeichnet wurden (Figur 1). In einem praktischen Ausführungsbeispiel der Erfindung sind die Zeitpunkte t1 und t2 so gewählt, dass der zeitliche Versatz zwischen diesen Zeitpunkten t1 und t2 100 Mikrosekunden beträgt, wodurch Bildpunkte einer Spalte 210 der Zeilen 2 und 8 ausgewählt wurden. Die Auswerteergebnisse werden durch die Software auf einer Anzeigeeinheit 8 dargestellt, wobei unterschiedlich breit dargestellte Balken 9, 10 (Figur 2) einen Betrachter auf unterschiedliche Lumineszenzintensitäten zu den Zeitpunkten t1 und t2 hinweisen. Die Lumineszenzintensität des aufgezeichneten Bildpunktes zum Zeitpunkt t2 ist geringer als die Lumineszenzintensität des aufgezeichneten Bildpunktes zum Zeitpunkt t1. Die Software der Auswerteeinheit 7 ist derart ausgebildet, aus den aufgezeichneten Bildpunkten zu den Zeitpunkten t1, t2 und aus Bildpunkten zu weiteren Zeitpunkten den Verlauf der Lumineszenzkurve zu berechnen, wobei dieser Verlauf als weiteres Sicherheits- und/oder Erkennungszeichen genutzt werden kann, um Plagiate von Originalen unterscheiden zu können.

## Patentansprüche

1. Verfahren zur Erfassung der zeitlichen Änderung der Lumineszenzintensität eines durch Licht (2) angeregten Leuchtstoffes, welcher zur Markierung eines Objektes (3) vorgesehen ist, wobei eine Bildaufnahme des Leuchtstoffs durch einen Sensor (4) verwirklicht wird und die Bildaufnahme in Zeilen und Spalten aufgezeichnete Bildpunkte umfasst, **gekennzeichnet durch** folgende Verfahrensschritte:
- die Bildaufnahme erfolgt zeilenweise zeitversetzt, derart, dass die Aufnahme einer Zeile das Rücksetzen, das Integrieren sowie das Auslesen jedes Bildpunktes einer Zeile umfasst, wobei mit dem Abschluss der Integration der Inhalt jedes aufgezeichneten Bildpunktes der Zeile fixiert ist,
- es werden die aufgenommenen Bildpunkte mindestens einer Spaltevon mindestens zwei Zeilen zur Bestimmung der zeitlichen Änderung der Lumineszenzintensität ausgewertet.

2. Verfahren nach Anspruch 1, **dadurch gekennzeichnet, dass** der Verlauf der Abnahme der Lumineszenzintensität errechnet wird.

3. Verfahren nach Anspruch 1, **dadurch gekennzeichnet, dass** mindestens zwei Bildpunkte einer Spalte ausgewertet werden, welche zu einem ersten und zu einem zweiten Zeitpunkt aufgenommen wurden, wobei der Versatz zwischen dem ersten Zeitpunkt und dem zweiten Zeitpunkt 100 Mikrosekunden beträgt.

4. Einrichtung zur Erfassung der zeitlichen Änderung der Lumineszenzintensität eines durch Licht (2) angeregten Leuchtstoffes, welcher zur Markierung eines Objektes (3) vorgesehen ist, mit einem Sensor (4) zur Bildaufnahme des Leuchtstoffs, wobei die Bildaufnahme in Zeilen und Spalten aufgezeichnete Bildpunkte umfasst,
**dadurch gekennzeichnet,**
**dass** der Sensor mit einer Verschlusseinrichtung zur zeilenweisen zeitversetzten Bildaufnahme versehen ist, wobei die Aufnahme einer Zelle das Rücksetzen, das Integrieren sowie das Auslesen jedes Bildpunktes der Zeile umfasst, wobei mit dem Abschluss der Integration der Inhalt jedes aufgezeichneten Bildpunktes der Zeile fixiert ist, und
**dass** die Einrichtung Mittel (7) aufweist, welche die aufgenommenen Bildpunkte mindestens einer Spalte von mindestens zwei Zeilen zur Bestimmung der zeitlichen Änderung der Lumineszenzintensität auswerten.

5. Einrichtung nach Anspruch 4, **dadurch gekennzeichnet, dass** die Mittel den Verlauf der Abnahme der Lumineszenzintensität errechnen.

## Claims

1. Method for detecting the temporal change of a luminescence intensity of a luminescent material activated by light (2), the luminescent material being provided for marking an object (3),
wherein an image acquisition of the luminescent material is realized by a sensor (4) and the image acquisition comprises pixels recorded in lines and columns, **characterized by** the following method steps:
- the image acquisition occurs time delayed line by line such that recording a line comprises resetting, integrating and reading out of each pixel of a line,
wherein the content of each recorded pixel of the line is fixed with the completion of the integration,
- the recorded pixels of at least one column of at least two lines are analyzed for determining the temporal change of the luminescence intensity.

2. Method according to claim 1, **characterized in that** the characteristics of the decrease of the luminescence intensity are calculated.

3. Method according to claim 1, **characterized in that** at least two pixels of a column are analyzed, which have been recorded at a first and at a second instant, wherein the difference between the first and second instant is 100 microseconds.

4. System for detecting the temporal change of a luminescence intensity of a luminescent material activated by light (2), the luminescent material being provided for marking an object (3),
with a sensor (4) for acquisition of an image of the luminescent material,
wherein the image acquisition comprises pixels recorded in lines and columns;
**characterized in that**,
the sensor is provided with a closing mechanism for time delayed line by line image acquisition,
wherein recording a line comprises resetting, integrating and reading out of each pixel of the line,
wherein the content of each recorded pixel of the line is fixed with the completion of the integration, and
the system comprising means for analyzing the recorded pixels of at least one column of at least two lines for determining the temporal change of the luminescence intensity.

5. System according to claim 4, **characterized in that** the means calculate characteristics of the decrease of the luminescence intensity.

## Revendications

1. Procédé destiné à l'enregistrement de la variation dans le temps de l'intensité de luminescence d'une substance fluorescente excitée par de la lumière (2), laquelle substance est prévue pour le marquage d'un objet (3),
une prise de vue de la substance fluorescente étant réalisée par un capteur (4) et la prise de vue comprenant des points d'image enregistrés en lignes et colonnes, **caractérisé par** les étapes de procédé suivantes :
- la prise de vue s'effectue ligne par ligne de façon décalée dans le temps, de sorte que la prise de vue d'une ligne comprend la remise à zéro, l'intégration et la lecture de chaque point d'image d'une ligne,
le contenu de chaque point d'image enregistré de la ligne étant fixé avec la fin de l'intégration,
- les points d'image enregistrés d'au moins une colonne d'au moins deux lignes étant analysés pour déterminer la variation dans le temps de l'intensité de luminescence.

2. Procédé selon la revendication 1, **caractérisé en ce que** la courbe de la diminution de l'intensité de luminescence est obtenue par calcul.

3. Procédé selon la revendication 1, **caractérisé en ce qu'**au moins deux points d'image d'une colonne sont analysés, lesquels ont été enregistrés pour un premier instant et pour un second instant, le décalage entre le premier instant et le second instant étant de 100 microsecondes.

4. Dispositif pour l'enregistrement de la variation dans le temps de l'intensité de luminescence d'une substance fluorescente excitée par de la lumière (2), qui est prévue pour le marquage d'un objet (3),
comprenant un capteur (4) pour effectuer une prise de vue de la substance luminescente,
la prise de vue comprenant des points d'image enregistrés en lignes et colonnes,
**caractérisé en ce que**
le capteur est doté d'un dispositif de fermeture pour la prise de vue ligne par ligne décalée dans le temps,
la prise de vue d'une ligne comprenant la remise à zéro, l'intégration et la lecture de chaque point d'image de la ligne,
le contenu de chaque point d'image enregistré de la ligne étant fixé avec la fermeture de l'intégration, et
**en ce que** le dispositif présente des moyens (7) qui analysent les points d'image enregistrés d'au moins une colonne d'au moins deux lignes pour déterminer la variation dans le temps de l'intensité de luminescence.

5. Dispositif selon la revendication 4, **caractérisé en ce que** les moyens calculent la courbe de la diminution de l'intensité de luminescence.
